# EUROPÄISCHE PATENTSCHRIFT

(11) **EP 3 350 098 B1**
(45) Veröffentlichungstag und Bekanntmachung des Hinweises auf die Patenterteilung: **03.06.2020**
(21) Anmeldenummer: 16750621.1
(22) Anmeldetag: 09.08.2016
(51) Int. Cl.: B65D 85/10, B65B 19/02

(54) **VERFAHREN UND VORRICHTUNG ZUM HERSTELLEN VON PACKUNGEN FÜR ZIGARETTEN**
METHOD AND DEVICE FOR PRODUCING PACKETS OF CIGARETTES
PROCÉDÉ ET DISPOSITIF DE PRODUCTION DE PAQUETS DE CIGARETTES

(30) Priorität: 15.09.2015 DE 102015115547
(43) Veröffentlichungstag der Anmeldung: 25.07.2018
(73) Patentinhaber: Focke & Co. (GmbH & Co. KG), 27283 Verden (DE)
(72) Erfinder: ROESLER, Burkard, 27337 Blender (DE); VUJEVIC, Aleksandar, 30419 Hannover (DE)
(74) Vertreter: Ellberg, Nils
(86) Internationale Anmeldenummer: PCT/EP2016/001359
(87) Internationale Veröffentlichungsnummer: WO 2017/045737

(56) Entgegenhaltungen:
- EP-A1- 2 881 333
- WO-A1-98/49072
- WO-A1-03/059746
- DE-A1-102009 060 134

## Beschreibung

Die Erfindung betrifft ein Verfahren zum Herstellen von Packungen für Zigaretten gemäß dem Oberbegriff des Anspruchs 1. Ferner betrifft die Erfindung eine entsprechende Vorrichtung gemäß dem Oberbegriff des Anspruchs 9.

Verfahren und Vorrichtungen dieser Art sind aus der Praxis in zahlreichen Varianten bekannt. Bei allen bekannten Lösungen besteht ein Problem stets darin, dass das Verschlussetikett positionsgenau angeordnet sein muss. Insbesondere bei Packungen mit einem Innenkragen - auch Tray genannt - muss das Verschlussetikett (auch) positionsgenau zum Innenkragen angeordnet sein.

Verfahren und Vorrichtungen der eingangs genannten Art sind beispielsweise aus WO 98/49072 A1 und DE 10 2009 060 134 A1 bekannt.

Hiervon ausgehend liegt der Erfindung die Aufgabe zu Grunde, Verfahren und Vorrichtungen der eingangs genannten Art weiterzuentwickeln, insbesondere im Hinblick auf Maßnahmen zur verbesserten Positionierung des Verschlussetiketts.

Zur Lösung dieser Aufgabe weist ein erfindungsgemäßes Verfahren die Merkmale des Anspruchs 1 auf. Es ist demnach vorgesehen, dass die Lage des Verschlussetikettes an der Folie und die Position der Zigarettengruppe in der Zigarettenbahn während der Zuführung der Folie und der Zigarettengruppen zur Einhüllstation erfasst und aufeinander abgestimmt werden, um eine exakte Lage des Verschlussetiketts an der Packung zu gewährleisten.

Mit anderen Worten werden die Folie bzw. das daran befindliche Verschlussetikett und die Zigarettengruppe miteinander synchronisiert, sodass beide derart zusammengeführt werden, dass das Verschlussetikett positionsgenau an der späteren Packung bzw. im Bezug auf den eventuellen Innenkragen angeordnet ist.

Weiterhin ist vorgesehen, dass die Lage des Verschlussetiketts auf der Folie im Bereich der Transportbahn erfasst und der Transport der Zigarettengruppen entlang der Zigarettenbahn entsprechend gesteuert wird, derart, dass mittels eines Sensors die Verschlussetiketten erkannt und danach Geschwindigkeitsänderungen der Folie nach der Erkennung eines Verschlussetiketts bis zur Zusammenführung mit einer Zigarettengruppe bei der Steuerung des Transports der Zigarettengruppen berücksichtigt werden.

Eine weitere Besonderheit besteht darin, dass bei Packungen mit einem Innenkragen, die Zigarettengruppen in der Zigarettenbahn einen Innenkragen aufweisen, der wenigstens teilweise um die Zigarettengruppe herumgelegt ist, und dass die Lage der Innenkragen erfasst wird, um eine Ausrichtung der Verschlussetiketten auf die Lage der Innenkragen vorzunehmen. Diese Lösung weist insbesondere den Vorteil auf, dass auf diese Weise Lagetoleranzen des Transportgurtes bzw. der Mitnehmer ausgeglichen werden können.

In einer bevorzugten Umsetzung der Erfindung werden die Zigarettengruppen entlang der Zigarettenbahn zwischen Mitnehmern eines Transportgurtes gehalten, wobei die Lage der Zigarettengruppen durch Erfassung der Lage der Mitnehmer des Transportgurtes mittels eines Sensors detektiert wird.

Vorzugsweise werden nicht einzelne Zuschnitte der Folie verarbeitet, sondern die Zigarettengruppen werden von einer fortlaufenden Folienbahn unter Bildung eines aufeinanderfolgende Zigarettengruppen umgebenden Folienschlauchs umhüllt und die einzelnen Packungen werden durch quer zur Folienbahn gerichtete Siegelnähte verschlossen und von der Folienbahn abgetrennt.

Eine andere Besonderheit betrifft Maßnahmen zur Sicherstellung des korrekten Transports der Zigarettengruppen am Ende des Transportgurtes. Hierzu kann vorgesehen sein, dass die Zigarettengruppen in einem Umlenkungsbereich des Transportgurtes an eine in Verlängerung des Transportgurtes verlaufende Packungsbahn übergeben werden, wobei die Transportgeschwindigkeit des Transportgurtes verringert wird, wenn die Zigarettengruppe bzw. die entsprechenden Mitnehmer den Umlenkungsbereich erreichen, derart, dass die Zigarettengruppe und/oder der Innenkragen stets mit konstanter Geschwindigkeit transportiert wird.

Weitere bevorzugte Einzelheiten betreffen die Fixierung der Folie am Innenkragen.

Eine erfindungsgemäße Vorrichtung weist die Merkmale des Anspruchs 9 auf.

Vorzugsweise wird die Transportgeschwindigkeit der Folie in der Transportbahn mittels eines Drehgebers erfasst, der über ein an der Folie anliegendes und entsprechend mitdrehendes Zählrad betätigt wird.

Die Form der Mitnehmer des Transportgurtes kann derart ausgebildet sein, dass der Mitnehmer im Bereich einer Umlenkung des Transportgurtes die Zigarettengruppen mit konstanter Geschwindigkeit förderbar ist.

Bevorzugte Ausführungsbeispiele der Erfindung werden nachfolgend anhand der Zeichnung beschrieben. In dieser zeigen:
- Fig. 1: eine Zigarettengruppe mit Innenkragen,
- Fig. 2: ein erstes Ausführungsbeispiel einer Packung für Zigaretten,
- Fig. 3: ein zweites Ausführungsbeispiel einer Packung für Zigaretten,
- Fig. 4: eine Vorrichtung zum Einhüllen von Zigarettengruppen in eine Folie in einer Seitenansicht,
- Fig. 5: eine Draufsicht auf die Vorrichtung entlang Pfeil V in Fig. 4,
- Fig. 6: eine Einzelheit der Vorrichtung gemäß Fig. 4,
- Fig. 7: eine Draufsicht auf die Vorrichtung gemäß Pfeil VII in Fig. 6,
- Fig. 8: eine weitere Einzelheit der Vorrichtung gemäß Fig. 4,
- Fig. 9: eine schematische Darstellung des Transports der Zigaretten im Umlenkungsbereich eines Förderers,
- Fig. 10: eine alternative Konstruktion der Vorrichtung hinsichtlich der Befestigung der Folie am Innenkragen,
- Fig. 11 und 12: die Vorrichtung gemäß Fig. 10 während weiterer Phasen des Bewegungsablaufs,
- Fig. 13: einen Vertikalschnitt durch die Vorrichtung gemäß Fig. 4 entlang Schnittlinie XIII-XIII,
- Fig. 14: eine alternative Lösung zur Darstellung gemäß Fig. 9 und
- Fig. 15: eine schematische Darstellung der Steuerung der Vorrichtung.

Die erfindungsgemäße Vorrichtung befasst sich mit der Herstellung von Packungen 10 für Zigaretten 11. Die quaderförmigen Packungen 10 weisen eine Zigarettengruppe 12 als Packungsinhalt auf. In den gezeigten Ausführungsbeispielen ist die Zigarettengruppe 12 von einem Innenkragen 13 (Tray) wenigstens teilweise umgeben. Schließlich sind Zigarettengruppe 12 und Innenkragen 13 in eine Folie 14 eingehüllt. Die Folie 14 besteht aus einem thermisch siegelbaren Material und wird entsprechend durch Siegelnähte verschlossen, die im gezeigten Ausführungsbeispiel als Flossennähte ausgebildet sind. Aufgrund des noch zu beschreibenden Herstellungsverfahrens sind zwei seitliche Längssiegelnähte 15 gebildet sowie eine quergerichtete Quersiegelnaht 16. Je nach Herstellungsverfahren kann die Anzahl und Anordnung dieser Nähte aber variieren.

In den in Fig. 1 bis 3 gezeigten Ausführungsbeispielen ist stets ein Innenkragen 13 vorhanden. In den gezeigten Ausführungsbeispielen umschließt der Innenkragen 13 die Zigarettengruppe 12 an vier Seiten, nämlich im Bereich einer Vorderseite 17 der Packung 10, im Bereich der beiden anschließenden Schmalseiten 18, 19 und im Bereich der Rückseite 19. Im Bereich einer Stirnseite 20 sowie einer Bodenseite 21 der Packung 10 liegen die Zigaretten 11 frei.

Am oberen Ende der Vorderseite 17 weist der Innenkragen 13 eine randseitige Ausnehmung 22 auf, die die Entnahme der Zigaretten 11 erleichtert.

Im vorliegenden Fall erstreckt sich der Innenkragen 13 im Bereich der Vorderseite 17 außerhalb des Bereichs der Ausnehmung 22 über die gesamte Höhe der Zigarettengruppe 12. Im Bereich der Rückseite 19 weist der Innenkragen 13 eine geringere Höhe auf.

Ein weiteres Detail, auf das im Folgenden noch eingegangen wird, betrifft die Befestigung der Folie 14 am Innenkragen 13. Im vorliegenden Fall sind in Fig. 2 und 3 unterschiedliche Lösungen gezeigt. In Fig. 2 ist ein Bereich 23 eingezeichnet, in dem die Folie 14 gegen die entsprechende Wandung des Innenkragens 13 gesiegelt ist. Fig. 3 zeigt eine alternative Lösung, bei der die Verbindung zwischen Folie 14 und Innenkragen 13 mittels zweier Leimpunkte 24 erfolgt. Für die Leimpunkte 24 kommt vorzugsweise die Verwendung von Heißleim in Frage, insbesondere Hotmelt.

Das Einhüllen der Zigarettengruppen 12 gegebenenfalls mit Innenkragen 13 in die Folie 14 ist in wesentlichen Punkten in Fig. 4 dargestellt. Demnach werden die Zigarettengruppen 12 gegebenenfalls mit aufgelegtem Innenkragen 13 entlang einer Zigarettenbahn 25 in Richtung einer Einhüllstation 26 transportiert.

Im vorliegenden Fall sind die Zigarettengruppen 12 mit der Vorderseite 17 nach oben weisend flach liegend auf einem Transportgurt 27 angeordnet und werden jeweils zwischen Mitnehmern 28, 29 des Transportgurts 27 gehalten, nämlich im Bereich der Schmalseiten 18.

Die Folie 14 wird im vorliegenden Fall als fortlaufende Folienbahn 30 verarbeitet und über eine Formschulter 31 in der Einhüllstation 26 schlauchartig um die Zigarettengruppen 12 herumgelegt. Alternativ kommt natürlich auch die Verarbeitung von Einzelzuschnitten der Folie 14 in Betracht.

Die Zigarettengruppen 12 sind mit ihrer Längserstreckung quer zur Transportrichtung des Transportgurts 27 angeordnet, sodass im Anschluss an die Einhüllstation ein Folienschlauch mit mehreren im Abstand zueinander angeordneten Zigarettengruppen 12 gebildet ist. Danach wird in bekannter Weise die Quersiegelnaht 16 im Bereich der Rückseite 19 gebildet sowie einzelne Packungen 10 durch quer zur Transportrichtung gerichtete Siegelnähte (Längssiegelnähte 15) verschlossen und nachfolgend von der Folienbahn 30 abgetrennt. Einzelheiten können beispielsweise der WO 98/49072 A1 entnommen werden.

Im Hinblick auf die vorliegende Erfindung ist die Steuerung der Zufuhr der Zigarettengruppen 12 sowie der Folienbahn 30 von Interesse. Hierbei ist nämlich darauf zu achten, dass ein Verschlussetikett 32 in vorgegebenen Abständen an der Folienbahn 30 angebracht ist, welches in packungsgerechter Lage an den Packungen 10 positioniert sein muss, um ein ordnungsgemäßes Öffnen und Verschließen der Packungen 10 zu gewährleisten. Aus Fig. 2 und 3 ist ersichtlich, dass die Position des Verschlussetiketts 32 im Bereich der Stirnseite 20 der Packung 10 und eines angrenzendes Bereichs der Vorderseite 17 exakt eingehalten werden muss, damit eine Entnahmeöffnung 33 durch Öffnen des Verschlussetiketts 32 gebildet werden kann, die auch einen Wiederverschluss durch das Verschlussetikett 32 zulässt. Zudem muss die Position des Verschlussetiketts 32 auch zur Anordnung des Innenkragens 13 passen bzw. zu dessen Ausnehmung 22.

Vor diesem Hintergrund muss die Vorrichtung entsprechend so gesteuert werden, dass der Transport der Folienbahn 30 bzw. des Verschlussetiketts 32 und der Transport der Zigarettengruppen 12 so aufeinander abgestimmt wird, dass sich das Verschlussetikett 32 nach dem Einhüllen der Zigarettengruppe 12 in die Folie 14 positionsgenau in der richtigen Lage befindet. Zu diesem Zweck wird einerseits die Lage des Verschlussetiketts 32 an der Folienbahn 30 erfasst, nämlich mittels eines Sensors, beispielsweise einer Lichtschranke 34. Des Weiteren wird die Lage der Zigarettengruppen 12 erfasst, nämlich mittels eines zweiten Sensors, beispielsweise ebenfalls in einer Ausführung als Lichtschranke 35, die jeweils die vorlaufenden Mitnehmer 28 des Transportgurts 27 detektiert. Mittels einer Steuerung 36 werden die von den Sensoren erfassten Daten ausgewertet und der Vorschub der Folienbahn 30 und/oder des Transportgurts 27 entsprechend gesteuert, so dass Verschlussetikett 32 und Zigarettengruppe 12 positionsgenau in der Einhüllstation 26 zusammengeführt werden.

Die Lichtschranke 34 zur Erfassung der Verschlussetiketten 32 befindet sich im vorliegenden Fall zu Beginn der Formschulter 31 bzw. am Anfang einer Transportbahn 37. Im Anschluss an die Lichtschranke 34 ist ein Zählrad 38 angeordnet, welches mit seinem Umfang an der Folienbahn 30 anliegt und entsprechend des Transports der Folienbahn 30 mitdreht. Über einen dem Zählrad 38 zugeordneten Drehgeber 44 wird der Transport der Folie 30 überwacht, nachdem das Verschlussetikett 32 die Lichtschranke 34 passiert hat. Auf diese Weise können Schwankungen in der Fördergeschwindigkeit der Folienbahn 30 berücksichtigt werden, die insbesondere auftreten, nachdem das Verschlussetikett 32 die Lichtschranke 34 passiert hat.

Ferner zeigt Fig. 4 die Anordnung einer optionalen Heißleimdüse 39, die oberhalb der Zigarettenbahn 25 positioniert ist und zur Anbringung der Leimpunkte 24 benutzt werden kann. Ferner sind Siegeleinrichtungen 40 gezeigt, die oberhalb der Zigarettenbahn 25 angeordnet ist und zum Verbinden von Folie 14 und Innenkragen 13 zum Einsatz kommen kann. Eine derartige Lösung ist beispielsweise in DE 10 2013 009 471 A1 gezeigt.

Der Antrieb des Transportgurts 27 erfolgt über einen steuerbaren Servoantrieb 41. Vorzugsweise ist vorgesehen, dass die Folienbahn 30 mit konstanter Transportgeschwindigkeit zugeführt wird und dass die Geschwindigkeit des Transportgurts 27 angepasst wird, um die positionsgerechte Lage des Verschlussetiketts 32 zu steuern.

Zugeführt werden die Zigarettengruppen 12 mittels eines Einstoßers 42, der die zugeführten Zigarettengruppen in einem Umlenkungsbereich des Transportgurts 27 zwischen zwei Mitnehmer 28, 29 einschiebt und der vom Transportgurt 27 angetrieben wird. Fig. 4 zeigt rechts unten entsprechende Koppelelemente. Der Einschub der Zigarettengruppen 12 erfolgt dabei jeweils während der Transportgurt 27 kurzzeitig verlangsamt wird.

Fig. 5 zeigt ergänzend noch, dass im Bereich der Bodenseite 21 die Folie gegen die Zigarettengruppe 12 bzw. den Innenkragen 13 gelegt wird, beispielsweise mittels einer Bürsteneinrichtung 43, die sich in Längsrichtung der Zigarettenbahn 25 erstreckt.

Fig. 6 und 7 befassen sich mit der Zuführung der Zigarettengruppen 12 bzw. Innenkragen 13 zur Zigarettenbahn 25. Neben dem Einstoßer 42 ist hieran noch ein rotatorischer Schieber 45 beteiligt, der die Zigarettengruppe 12 gegebenenfalls mit Innenkragen 13 quer zuführt und bis zu einem Ablagetisch 45 transportiert, von wo aus es dann mittels des Einstoßers 42 dem Transportgurt 27 zugeführt wird.

Eine weitere Besonderheit ergibt sich aus Fig. 8 und 9. Es geht dabei um die Übergabe der Zigarettengruppe 12 vom Transportgurt 27 an eine in Verlängerung des Transportgurts 27 verlaufende Packungsbahn 46. Die Übergabe erfolgt dabei in einem Umlenkungsbereich des Transportgurts 27, in dem dieser um eine Umlenkrolle 47 herum und dann in schräg abwärtsgerichteter Richtung verläuft.

Das Problem das sich dabei ergibt besteht darin, dass die Transportgeschwindigkeit (v) möglichst konstant sein soll, wie Fig. 9 zeigt. Tatsächlich ist jedoch die Geschwindigkeit des Mitnehmers 29 im Umlenkungsbereich größer, da dieser zunächst noch flächig an der hinteren Schmalseite 18 der Zigarettengruppe 12 anliegt und dann mit einer vorderen, oberen Spitze. Dies würde ohne entsprechende Gegenmaßnahmen zu einer ungleichmäßigen Transportgeschwindigkeit der Zigarettengruppe 12 führen, weil die Spitze des Mitnehmers 29 bei konstanter Winkelgeschwindigkeit eine höhere Umfangsgeschwindigkeit hätte als der Transportgurt 28. Vor diesem Hintergrund ist vorgesehen, dass die Winkelgeschwindigkeit (co) des Servoantriebs 41 entsprechend reduziert wird, um die Geschwindigkeit der Zigarettengruppe 12 konstant zu halten, um zu verhindern, dass die Umfangsgeschwindigkeit (der Spitze) des Mitnehmers 29 bei konstanter Winkelgeschwindigkeit ansteigen würde.

Eine weitere Besonderheit ist in Fig. 10 bis 12 gezeigt. Es geht dabei um eine alternative Lösung des Verbindens der Folie 14 mit dem Innenkragen 13 im Bereich der Einhüllstation 26. An der Stelle eines ortsfesten Siegelorgans ist hier ein mit den Zigarettengruppen 12 jeweils mitlaufendes Siegelorgan 48 vorgesehen. Das Siegelorgan 48 ist mittels eines Servomotors 49 eines viergliedrigen Getriebes 50 und eines Excenter 51 derart beweglich, dass es in einer Kurvenbahn oberhalb der Packungsbahn 46 bewegt werden kann. Wie Fig. 10 zeigt, wird das Siegelorgan 48 aufgelegt, kurz nachdem die Folie und die Zigarettengruppe 12 zusammengeführt sind. Das Siegelorgan 48 wird dann zusammen mit der Zigarettengruppe 12 in Transportrichtung mit bewegt (Fig. 11). Anschließend wird das Siegelorgan 48 während eines Maschinenstillstands angehoben und in die Ausgangsstellung zurückbewegt (Fig. 12). Diese Lösung kann auch unabhängig von der Vorrichtung im Übrigen zum Einsatz kommen und stellt somit eine eigenständige Besonderheit dar.

Im Ergebnis kann die Fixierung der Folie 14 am Innenkragen 13 bzw. der Zigarettengruppe 12 auf drei verschiedene Arten erfolgen:
- Die Folie 14 kann fortlaufend mit der Siegeleinrichtung 40 am Innenkragen 13 befestigt werden, sodass sich ein Siegelbereich beispielsweise wie in Fig. 2 gezeigt ergibt. Ein Nachteil dieser Lösung besteht darin, dass die Siegeleinrichtungen erst spät wirken.
- Alternativ kann die Folie mit mehreren, vorzugsweise weit auseinanderliegenden Leimpunkten 24 am Innenkragen 13 befestigt werden (Fig. 3). Ein Vorteil dieser Lösung besteht darin, dass die Fixierung sehr früh erfolgt, nämlich sobald Folie 14 und Innenkragen 13 in Kontakt geraten.
- Eine weitere Variante stellt das mitlaufende Heizelement dar, dass die Folie 14 gegen den Innenkragen 13 siegelt. Hier wird die Fixierung zeitlich gesehen zwischen den beiden vorstehend geschilderten Lösungen aktiv.

Vorzugsweise sollen die Zigarettengruppe 12 und die Folienbahn 30 so lange synchron transportiert werden, bis entweder eine ausreichend feste Verbindung zwischen den beiden Elementen geschaffen ist und/oder die Folie 14 bzw. Folienbahn 30 soweit die Zigarettengruppe 12 gegebenenfalls mit Innenkragen 13 umschlossen hat, dass keine Verschiebungen der Relativposition mehr erfolgen können.

Fig. 14 zeigt eine Alternative zur Lösung gemäß Fig. 9. Statt einer Variation der Winkelgeschwindigkeit ist hier stattdessen vorgesehen, dass die Kontur des Mitnehmers so gewählt ist, dass die Transportgeschwindigkeit der Zigarettengruppe 12 konstant bleibt, auch wenn die Winkelgeschwindigkeit (co) nicht angepasst wird.

Fig. 15 verdeutlicht noch einmal schematisch die Steuerung der Vorrichtung. Mit Hilfe der zentralen Steuerung 36, bei der es sich auch um die Maschinensteuerung einer Verpackungsmaschine handeln kann, wird zum einen der Servoantrieb 41 des Transportgurts 27 gesteuert und zum anderen ein Servomotor 52 für den Folienantrieb. Gemessen wird darüber hinaus der Folientransport mittels des Drehgebers 44. Erkannt werden einerseits die Lage des Verschlussetiketts 32 auf der Folienbahn 30 und andererseits der vorlaufende Mitnehmer 28. Hierzu sind entsprechende Lichtschranken 34, 35 vorgesehen.

**Bezugszeichenliste**

| | | | |
|---|---|---|---|
| 10 | Packung | 42 | Einstoßer |
| 11 | Zigarette | 43 | Bürsteneinrichtung |
| 12 | Zigarettengruppe | 44 | Drehgeber |
| 13 | Innenkragen | 45 | Ablagetisch |
| 14 | Folie | 46 | Packungsbahn |
| 15 | Längssiegelnaht | 47 | Umlenkrolle |
| 16 | Quersiegelnaht | 48 | Siegelorgan |
| 17 | Vorderseite | 49 | Servomotor |
| 18 | Schmalseite | 50 | Getriebe |
| 19 | Rückseite | 51 | Excenter |
| 20 | Stirnseite | 52 | Servomotor |
| 21 | Bodenseite | | |
| 22 | Ausnehmung | | |
| 23 | Bereich | | |
| 24 | Leimpunkte | | |
| 25 | Zigarettenbahn | | |
| 26 | Einhüllstation | | |
| 27 | Transportgurt | | |
| 28 | Mitnehmer | | |
| 29 | Mitnehmer | | |
| 30 | Folienbahn | | |
| 31 | Formschulter | | |
| 32 | Verschlussetikett | | |
| 33 | Entnahmeöffnung | | |
| 34 | Lichtschranke | | |
| 35 | Lichtschranke | | |
| 36 | Steuerung | | |
| 37 | Transportbahn | | |
| 38 | Zählrad | | |
| 39 | Heißleimdüse | | |
| 40 | Siegeleinrichtung | | |
| 41 | Servoantrieb | | |

## Patentansprüche

1. Verfahren zum Herstellen von Packungen (10) für Zigaretten (11) mit einer Umhüllung aus thermisch siegelbarer Folie (14), wobei eine Zigarettengruppe (12) als Packungsinhalt, in eine Folie (14) eingehüllt und die Packung (10) sodann insbesondere durch Siegelnähte verschlossen wird, und wobei die Folie (14) im Bereich einer Stirnseite (14) der Packung (10) und eines angrenzenden Bereichs einer Vorderseite (17) der Packung (10) eine Entnahmeöffnung (33) mit einem mehrfach benutzbaren Verschlussetikett (32) aufweist, welches die Entnahmeöffnung (33) in Schließstellung überdeckt, und wobei die Folie (14) entlang einer Transportbahn (37) transportiert wird und Zigarettengruppen (12) entlang einer Zigarettenbahn (25) transportiert werden, und wobei die Transportbahn (37) und die Zigarettenbahn (25) in einer Einhüllstation (26) zusammengeführt sind, in der Zigarettengruppen (12) in Folie (14) eingehüllt werden, **dadurch gekennzeichnet, dass** die Lage des Verschlussetiketts (32) an der Folie (14) und die Position der Zigarettengruppe (12) in der Zigarettenbahn (25) während der Zuführung der Folie (14) und der Zigarettengruppen (12) zur Einhüllstation (26) erfasst und aufeinander abgestimmt werden, um eine exakte Lage des Verschlussetiketts (32) an der Packung (10) zu gewährleisten, und wobei die Lage des Verschlussetiketts (32) auf der Folie (14) im Bereich der Transportbahn (37) erfasst und der Transport der Zigarettengruppen (12) entlang der Zigarettenbahn (25) entsprechend gesteuert wird, derart, dass mittels eines Sensors die Verschlussetiketten (32) erkannt und danach Geschwindigkeitsänderungen der Folie (14) nach der Erkennung eines Verschlussetiketts (32) bis zur Zusammenführung mit einer Zigarettengruppe (12) bei der Steuerung des Transports der Zigarettengruppen (12) berücksichtigt werden, und wobei die Zigarettengruppen (12) in der Zigarettenbahn (25) einen Innenkragen (13) aufweisen, der wenigstens teilweise um die Zigarettengruppe (12) herumgelegt ist, und wobei die Lage der Innenkragen (13) erfasst wird, um eine Ausrichtung der Verschlussetiketten (32) auf die Lage der Innenkragen (13) vorzunehmen.

2. Verfahren nach Anspruch 1, **dadurch gekennzeichnet, dass** die Zigarettengruppen (12) entlang der Zigarettenbahn (25) zwischen Mitnehmern (28, 29) eines Transportgurtes (27) gehalten werden, und dass die Lage der Zigarettengruppen (12) durch Erfassung der Lage der Mitnehmer (28) des Transportgurts (27) mittels eines Sensors (35) detektiert wird.

3. Verfahren nach Anspruch 1 oder 2, **dadurch gekennzeichnet, dass** die Zigarettengruppen (12) von einer fortlaufenden Folienbahn (30) unter Bildung eines aufeinanderfolgende Zigarettengruppen (12) umgebenden Folienschlauchs umhüllt werden, und dass einzelne Packungen (10) durch quer zur Folienbahn gerichtete Siegelnähte verschlossen und von der Folienbahn (30) abgetrennt werden.

4. Verfahren nach Anspruch 1 oder einem der anderen Ansprüche, **dadurch gekennzeichnet, dass** zur Ausrichtung der Lage der Verschlussetiketten (32) in Bezug auf die Zigarettengruppen (12) und die Innenkragen (13) an den Zigarettengruppen (12) die Lage des Verschlussetiketts (32) und/oder die Transportgeschwindigkeit der Folie (14) bzw. Folienbahn (30) und/oder die Lage der Zigarettengruppen (12) und/oder die Transportgeschwindigkeit (V) der Zigarettengruppen (12) auf dem Weg zur Einhüllstation (26) erfasst und mittels einer Steuerung (36), insbesondere einer Maschinensteuerung geregelt wird.

5. Verfahren nach Anspruch 2 oder einem der anderen Ansprüche, **dadurch gekennzeichnet, dass** die Zigarettengruppen (12) in einem Umlenkungsbereich des Transportgurts (27) an eine in Verlängerung des Transportgurts (27) verlaufende Packungsbahn (46) übergeben werden, wobei die Transportgeschwindigkeit des Transportgurts (27) verringert wird, wenn die Zigarettengruppe (12) bzw. die entsprechenden Mitnehmer (29) den Umlenkungsbereich erreichen, derart, dass die Geschwindigkeit der Zigarettengruppen (12) mit der vorzugsweise konstanten Geschwindigkeit der Folie (14) synchronisiert wird.

6. Verfahren nach Anspruch 1 oder einem der anderen Ansprüche, **dadurch gekennzeichnet, dass** die Folie (14) mittels einer ortsfesten Heizeinrichtung (40) gegen den Innenkragen (13) gesiegelt wird, vorzugsweise während des kontinuierlichen Transports der Packung (10).

7. Verfahren nach Anspruch 1 oder einem der anderen Ansprüche 2-5, **dadurch gekennzeichnet, dass** die Folie (14) mit mehreren Leimpunkten (24) mit dem Innenkragen (13) verklebt wird, wobei die Leimpunkte (24) durch Holtmelt-Kleber gebildet werden, und wobei die Leimpunkte (24) quer zur Transportrichtung der Packung (10) aufgebracht werden.

8. Verfahren nach Anspruch 1 oder einem der anderen Ansprüche 2-5, **dadurch gekennzeichnet, dass** die Folie (14) mittels einer zusammen mit den Packungen mitlaufenden Heizeinrichtung (48) gegen den Innenkragen (13) gesiegelt wird.

9. Vorrichtung zum Herstellen von Packungen (10) für Zigaretten (11) mit einer Umhüllung aus thermisch siegelbarer Folie (14), nach einem Verfahren gemäß einem der Ansprüche 1 bis 8, wobei eine Zigarettengruppe (12) als Packungsinhalt, mit einem Innenkragen (13), in eine Folie (14) eingehüllt und die Packung (10) sodann insbesondere durch Siegelnähte verschlossen wird, und wobei die Folie (14) im Bereich einer Stirnseite (20) der Packung (10) und eines angrenzenden Bereichs einer Vorderseite (17) der Packung (10) eine Entnahmeöffnung (33) mit einem mehrfach benutzbaren Verschlussetikett (32) aufweist, welches die Entnahmeöffnung (33) in Schließstellung überdeckt, und wobei die Vorrichtung eine Einhüllstation (26) aufweist, zum Einhüllen der Zigarettengruppen (12) in Folie (14), und wobei die Folie (14) entlang einer Transportbahn (37) transportierbar ist und Zigarettengruppen (12) entlang einer Zigarettenbahn (25) transportierbar sind, und wobei die Transportbahn (37) und die Zigarettenbahn (25) in der Einhüllstation (26) zusammengeführt sind, **gekennzeichnet durch** folgende Merkmale:
a) im Bereich der Transportbahn (37) ist ein Sensor (34) zum Erfassen der Position des Verschlussetikettes (32) an der Folie (14) vorgesehen,
b) im Bereich der Zigarettenbahn (25) ist ein Sensor (35) zum Erfassen der Position der Zigarettengruppen (12) in der Zigarettenbahn (25) vorgesehen,
c) mittels einer Steuerung (36) sind ist die Lage und/oder Geschwindigkeit des Verschlussetiketts (32) und/oder der Zigarettengruppe (12) steuerbar, um eine exakte Lage des Verschlussetiketts (32) an der Packung (10) zu gewährleisten,
d) die Zigarettengruppen (12) in der Zigarettenbahn (25) weisen einen Innenkragen (13) auf, der wenigstens teilweise um die Zigarettengruppe (12) herumgelegt ist, wobei die Lage der Innenkragen (13) erfassbar ist und die Vorrichtung dazu eingerichtet ist, eine Ausrichtung der Verschlussetiketten (32) auf die Lage der Innenkragen (13) vorzunehmen.

10. Vorrichtung nach Anspruch 9, **dadurch gekennzeichnet, dass** die Zigarettengruppen (12) entlang der Zigarettenbahn (25) zwischen Mitnehmern (28, 29) eines Transportgurts (27) gehalten sind, wobei die Lage der Zigarettengruppen (12) durch Erfassung der Lage der Mitnehmer (28) des Transportgurtes (27) mittels eines Sensors (35) detektiert wird.

11. Vorrichtung nach Anspruch 10, **dadurch gekennzeichnet, dass** die Transportgeschwindigkeit der Folie (14) in der Transportbahn (37) mittels eines Drehgebers (44) erfasst wird, der über ein an der Folie (14) anliegendes und entsprechend mitdrehendes Zählrad (38) betätigt wird.

12. Vorrichtung nach einem der Vorrichtungs- Ansprüche 10 oder 11 **dadurch gekennzeichnet, dass** die Form der Mitnehmer (28, 29) des Transportgurts (27) derart ausgebildet ist, dass der Mitnehmer (28, 29) im Bereich einer Umlenkung des Transportgurtes (27) die Zigarettengruppen (12) mit konstanter Geschwindigkeit fördert.

## Claims

1. Method for producing packs (10) for cigarettes (11), having a wrapper made of thermally sealable sheet material (14), wherein a cigarette group (12), forming pack contents, is wrapped in a sheet material (14) and the pack (10) is then closed in particular by sealing seals, and wherein, in the region of an end side (14) of the pack (10) and of an adjacent region of a front side (17) of the pack (10), the sheet material (14) has a removal opening (33) with a multi-use closure label (32), which in the closed position covers over the removal opening (33), and wherein the sheet material (14) is transported along a transporting path (37) and cigarette groups (12) are transported along a cigarette path (25), and wherein the transporting path (37) and the cigarette path (25) are brought together in a wrapping station (26), in which cigarette groups (12) are wrapped in sheet material (14), **characterized in that** the position of the closure label (32) on the sheet material (14) and the position of the cigarette group (12) in the cigarette path (25) while the sheet material (14) and the cigarette groups (12) are being fed to the wrapping station (26) are detected, and coordinated with one another, in order to ensure a precise position of the closure label (32) on the pack (10), and wherein the position of the closure label (32) on the sheet material (14) in the region of the transporting path (37) is detected and the transportation of the cigarette groups (12) along the cigarette path (25) is correspondingly controlled such that the closure labels (32) are sensed by means of a sensor and, thereafter, changes in speed of the sheet material (14) are taken into account, once the closure label (32) has been sensed and until it is brought together with a cigarette group (12), for controlling the transportation of the cigarette groups (12), and wherein the cigarette groups (12) in the cigarette path (25) have an inner collar (13), which is positioned at least to some extent around the cigarette group (12), and wherein the position of the inner collars (13) is detected, in order for the closure labels (32) to be oriented in line with the position of the inner collars (13).

2. Method according to Claim 1, **characterized in that** the cigarette groups (12) along the cigarette path (25) are retained between drivers (28, 29) of a conveyor belt (27), and **in that** the position of the cigarette groups (12) is detected by virtue of the position of the drivers (28) of the conveyor belt (27) being detected by means of a sensor (35).

3. Method according to Claim 1 or 2, **characterized in that** the cigarette groups (12) are wrapped in a continuous sheet-material web (30) to form a flexible sheet-material tube which encloses successive cigarette groups (12), and **in that** individual packs (10) are closed by sealing seams directed transversely to the sheet-material web, and are severed from the sheet-material web (30).

4. Method according to Claim 1 or one of the other claims, **characterized in that**, for the purpose of orienting the position of the closure labels (32) in relation to the cigarette groups (12) and in relation to the inner collars (13) on the cigarette groups (12), the position of the closure label (32) and/or the transporting speed of the sheet material (14) or sheet-material web (30) and/or the position of the cigarette groups (12) and/or the transporting speed (V) of the cigarette groups (12) en route to the wrapping station (26) are/is detected and regulated by means of a controller (36), in particular a machine controller.

5. Method according to Claim 2 or one of the other claim, **characterized in that**, in a deflecting region of the conveyor belt (27), the cigarette groups (12) are transferred to a pack path (46), which runs in extension of the conveyor belt (27), wherein the transporting speed of the conveyor belt (27) is reduced when the cigarette group (12) and/or the corresponding drivers (29) reach/reaches the deflecting region, such that the speed of the cigarette groups (12) is synchronized with the preferably constant speed of the sheet material (14) .

6. Method according to Claim 1 or one of the other claims, **characterized in that** the sheet material (14) is sealed against the inner collar (13) by means of a fixed-location heating device (40), preferably while the pack (10) is being transported continuously.

7. Method according to Claim 1 or one of the other Claims 2-5, **characterized in that** the sheet material (14) is adhesively bonded to the inner collar (13) by a plurality of spots (24) of glue, wherein the spots (24) of glue are formed by hot-melt adhesive, and wherein the spots (24) of glue are applied in a direction transverse to the transporting direction of the pack (10).

8. Method according to Claim 1 or one of the other Claims 2-5, **characterized in that** the sheet material (14) is sealed against the inner collar (13) by means of a heating device (48), which runs along together with the packs.

9. Apparatus for producing packs (10) for cigarettes (11), having a wrapper made of thermally sealable sheet material (14), using a method according to one of Claims 1 to 8, wherein a cigarette group (12), forming pack contents and having an inner collar (13), is wrapped in a sheet material (14) and the pack (10) is then closed in particular by sealing seams, and wherein, in the region of an end side (20) of the pack (10) and of an adjacent region of a front side (17) of the pack (10), the sheet material (14) has a removal opening (33) with a multi-use closure label (32), which in the closed position covers over the removal opening (33), and wherein the apparatus has a wrapping station (26) for wrapping the cigarette groups (12) in sheet material (14), and wherein the sheet material (14) can be transported along a transporting path (37) and cigarette groups (12) can be transported along a cigarette path (25), and wherein the transporting path (37) and the cigarette path (25) are brought together in the wrapping station (26), **characterized by** the following features:
a) a sensor (34) is provided in the region of the transporting path (37) for the purpose of detecting the position of the closure label (32) on the sheet material (14),
b) a sensor (35) is provided in the region of the cigarette path (25) for the purpose of detecting the position of the cigarette groups (12) in the cigarette path (25),
c) a controller (36) is able to control the position and/or speed of the closure label (32) and/or the cigarette group (12), in order to ensure a precise position of the closure label (32) on the pack (10),
d) the cigarette groups (12) in the cigarette path (25) have an inner collar (13), which is positioned at least to some extent around the cigarette group (12), wherein the position of the inner collar (13) can be detected, and the apparatus is designed, in order for the closure labels (32) to be oriented in line with the position of the inner collars (13).

10. Apparatus according to Claim 9, **characterized in that** the cigarette groups (12) along the cigarette path (25) are retained between drivers (28, 29) of a conveyor belt (27), wherein the position of the cigarette groups (12) is detected by virtue of the position of the drivers (28) of the conveyor belt (27) being detected by means of a sensor (35).

11. Apparatus according to Claim 10, **characterized in that** the transporting speed of the sheet material (14) in the transporting path (37) is detected by means of a rotary encoder which is actuated via a counter wheel (38), which butts against the sheet material (14) and correspondingly rotates along therewith.

12. Apparatus according to either of apparatus Claims 10 and 11, **characterized in that** the drivers (28, 29) of the conveyor belt (27) are formed such that, in the region where the conveyor belt (27) is deflected, the driver (28, 29) conveys the cigarette groups (12) at constant speed.

## Revendications

1. Procédé de production de paquets (10) de cigarettes (11) comprenant une enveloppe constituée d'un film thermoscellable (14), un groupe de cigarettes (12) étant enveloppé, en tant que contenu de paquet, dans un film (14) et le paquet (10) étant ensuite fermé en particulier par des joints de scellage, et le film (14) comprenant, dans la région d'un côté frontal (14) du paquet (10) et d'une région adjacente d'un côté avant (17) du paquet (10), une ouverture de prélèvement (33) dotée d'une étiquette de fermeture réutilisable (32), laquelle recouvre l'ouverture de prélèvement (33) dans la position de fermeture, et le film (14) étant transporté le long d'une bande de transport (37) et des groupes de cigarettes (12) étant transportés le long d'une bande de cigarettes (25), et la bande de transport (37) et la bande de cigarettes (25) étant réunies dans une station d'enveloppement (26) dans laquelle des groupes de cigarettes (12) sont enveloppés dans le film (14), **caractérisé en ce que** la position de l'étiquette de fermeture (32) sur le film (14) et la position du paquet de cigarettes (12) dans la bande de cigarettes (25) pendant l'acheminement du film (14) et des groupes de cigarettes (12) à la station d'enveloppement (26) sont détectées et adaptées l'une à l'autre, afin de garantir une position exacte de l'étiquette de fermeture (32) sur le paquet (10), et la position de l'étiquette de fermeture (32) sur le film (14) dans la région de la bande de transport (37) étant détectée et le transport des groupes de cigarettes (12) le long de la bande de cigarettes (25) étant commandé de manière correspondante, de telle sorte que les étiquettes de fermeture (32) soient détectées au moyen d'un capteur et qu'ensuite des variations de vitesse du film (14) après la détection d'une étiquette de fermeture (32) jusqu'à la réunion avec un groupe de cigarettes (12) soient prises en compte lors de la commande du transport des groupes de cigarettes (12), et les groupes de cigarettes (12) dans la bande de cigarettes (25) comprenant un rebord intérieur (13) qui est placé au moins partiellement autour du groupe de cigarettes (12), et la position du rebord intérieur (13) étant détectée, afin d'effectuer un alignement des étiquettes de fermeture (32) sur la position du rebord intérieur (13).

2. Procédé selon la revendication 1, **caractérisé en ce que** les groupes de cigarettes (12) sont retenus le long de la bande de cigarettes (25) entre des éléments d'entraînement (28, 29) d'une courroie de transport (27), et **en ce que** la position des groupes de cigarettes (12) est détectée par détection de la position des éléments d'entraînement (28) de la courroie de transport (27) au moyen d'un capteur (35).

3. Procédé selon la revendication 1 ou 2, **caractérisé en ce que** les groupes de cigarettes (12) sont enveloppés par une bande de film continue (30) en formant un film tubulaire entourant des groupes de cigarettes consécutifs (12), et **en ce que** des paquets individuels (10) sont fermés par des joints de scellage orientés transversalement à la bande de film et sont séparés de la bande de film (30).

4. Procédé selon la revendication 1 ou l'une des autres revendications, **caractérisé en ce que** pour l'alignement de la position des étiquettes de fermeture (32) par rapport aux groupes de cigarettes (12) et aux rebords intérieurs (13) sur les groupes de cigarettes (12), la position de l'étiquette de fermeture (32) et/ou la vitesse de transport du film (14) ou de la bande de film (30) et/ou la position des groupes de cigarettes (12) et/ou la vitesse de transport (V) des groupes de cigarettes (12) sur le trajet vers la station d'enveloppement (26) sont détectées et sont réglées au moyen d'une commande (36), en particulier d'une commande de machine.

5. Procédé selon la revendication 2 ou l'une des autres revendications, **caractérisé en ce que** les groupes de cigarettes (12) sont, dans une région de déviation de la courroie de transport (27), transférés à une bande de paquets (46) s'étendant dans le prolongement de la courroie de transport (27), la vitesse de transport de la courroie de transport (27) étant réduite lorsque le groupe de cigarettes (12) ou l'élément d'entraînement correspondant (29) atteint la région de déviation, de telle sorte que la vitesse des groupes de cigarettes (12) soit synchronisée avec la vitesse de préférence constante du film (14).

6. Procédé selon la revendication 1 ou l'une des autres revendications, **caractérisé en ce que** le film (14) est scellé contre le rebord intérieur (13) au moyen d'un dispositif de chauffage (40) fixe, de préférence pendant le transport continu du paquet (10).

7. Procédé selon la revendication 1 ou l'une des autres revendications 2 à 5, **caractérisé en ce que** le film (14) est collé sur le rebord intérieur (13) à l'aide de plusieurs points de colle (24), les points de colle (24) étant formés par de la colle thermofusible, et les points de colle (24) étant appliqués transversalement à la direction de transport du paquet (10).

8. Procédé selon la revendication 1 ou l'une des autres revendications 2 à 5, **caractérisé en ce que** le film (14) est scellé contre le rebord intérieur (13) au moyen d'un dispositif de chauffage (48) se déplaçant conjointement avec les paquets.

9. Dispositif de production de paquets (10) de cigarettes (11) comprenant une enveloppe constituée d'un film thermoscellable (14), conformément à un procédé selon l'une des revendications 1 à 8, un groupe de cigarettes (12) étant enveloppé, en tant que contenu de paquet, par un rebord intérieur (13), dans un film (14) et le paquet (10) étant ensuite fermé en particulier par des joints de scellage, et le film (14) comprenant, dans la région d'un côté frontal (20) du paquet (10) et d'une région adjacente d'un côté avant (17) du paquet (10), une ouverture de prélèvement (33) dotée d'une étiquette de fermeture réutilisable (32), laquelle recouvre l'ouverture de prélèvement (33) dans la position de fermeture, et le dispositif comprenant une station d'enveloppement (26) pour l'enveloppement des groupes de cigarettes (12) dans le film (14), et le film (14) pouvant être transporté le long d'une bande de transport (37), et des groupes de cigarettes (12) pouvant être transportés le long d'une bande de cigarettes (25), et la bande de transport (37) et la bande de cigarettes (25) étant réunies dans une station d'enveloppement (26), **caractérisé par** les caractéristiques suivantes :
a) dans la région de la bande de transport (37), il est prévu un capteur (34) pour détecter la position de l'étiquette de fermeture (32) sur le film (14),
b) dans la région de la bande de cigarettes (25), il est prévu un capteur (35) pour détecter la position des groupes de cigarettes (12) dans la bande de cigarettes (25),
c) au moyen d'une commande (36), la position et/ou la vitesse de l'étiquette de fermeture (32) et/ou du groupe de cigarettes (12) peuvent être commandées pour garantir une position exacte de l'étiquette de fermeture (32) sur le paquet (10),
d) les groupes de cigarettes (12) dans la bande de cigarettes (25) comprennent un rebord intérieur (13) qui est placé au moins partiellement autour du groupe de cigarettes (12), la position du rebord intérieur (13) pouvant être détectée et le dispositif étant conçu pour effectuer un alignement des étiquettes de fermeture (32) sur la position des rebords intérieurs (13).

10. Dispositif selon la revendication 9, **caractérisé en ce que** les groupes de cigarettes (12) sont retenus le long de la bande de cigarettes (25) entre des éléments d'entraînement (28, 29) d'une courroie de transport (27), la position des groupes de cigarettes (12) étant détectée par détection de la position des éléments d'entraînement (28) de la courroie de transport (27) au moyen d'un capteur (35).

11. Dispositif selon la revendication 10, **caractérisé en ce que** la vitesse de transport du film (14) dans la bande de transport (37) est détectée au moyen d'un capteur de rotation (44) qui est actionné par le biais d'une roue compteuse (38) s'appliquant contre le film (14) et tournant conjointement de manière correspondante.

12. Dispositif selon l'une des revendications 10 ou 11, **caractérisé en ce que** la forme des éléments d'entraînement (28, 29) de la courroie de transport (27) est réalisée de telle sorte que l'élément d'entraînement (28, 29) transporte les groupes de cigarettes (12) à vitesse constante dans la région d'une déviation de la courroie de transport (27).
